# EUROPÄISCHE PATENTSCHRIFT

(11) **EP 0 723 631 B1**
(45) Veröffentlichungstag und Bekanntmachung des Hinweises auf die Patenterteilung: **05.08.1998**
(21) Anmeldenummer: 95926885.5
(22) Anmeldetag: 14.07.1995
(51) Int. Cl.: F04D 29/24, F04D 13/02

(54) **KREISELPUMPE, INSBESONDERE FÜR SPRINGBRUNNEN**
CENTRIFUGAL PUMP, ESPECIALLY FOR FOUNTAINS
POMPE CENTRIFUGE, NOTAMMENT POUR JETS D'EAU DE FONTAINES

(30) Priorität: 15.07.1994 DE 4424996
(43) Veröffentlichungstag der Anmeldung: 31.07.1996
(73) Patentinhaber: OASE-PUMPEN Wübker Söhne GmbH & Co., Maschinenfabrik, 48477 Hörstel (DE)
(72) Erfinder: HOFFMEIER, Dieter, D-49477 Ibbenbüren (DE)
(74) Vertreter: Busse & Busse Patentanwälte
(86) Internationale Anmeldenummer: EP9502770
(87) Internationale Veröffentlichungsnummer: WO9602763

(56) Entgegenhaltungen:
- EP-A- 0 320 060
- WO-A-92/06300
- DE-B- 2 407 109
- DE-U- 8 903 915
- FR-A- 1 104 923
- FR-A- 2 138 083
- GB-A- 874 531
- US-A- 2 570 862
- US-A- 3 510 229
- US-A- 4 861 468

## Beschreibung

Die Erfindung betrifft eine Kreiselpumpe, insbesondere für Springbrunnen und Aquarien, nach dem Oberbegriff des Anspruchs 1.

Bekannte Pumpen dieser Art sind mit einem Einphasen-Synchronelektromotor mit einer drehfelderzeugenden Hilfswicklung im Stator ausgestattet, die für einen Anlauf in der fest vorgegebenen Drehrichtung sorgt. Indem motorseitig eine vorgegebene Drehrichtung gewährleistet wird, kann auch ein drehrichtungsabhängiges Laufrad eingesetzt werden. Mit spiralförmigen Laufradschaufeln kann im Vergleich zu einem drehrichtungsunabhängigen Laufrad mit radial erstreckten Laufradschaufeln ein höherer hydraulischer Wirkungsgrad erreicht werden. Die laufradseitig erzielten Vorteile, die sich in der erforderlichen Motorleistung, den Fertigungskosten und der Baugröße niederschlagen, werden allerdings zum Teil durch den Aufwand für einen Hilfswicklungskreis im Stator aufgehoben und insbesondere im Bereich kleiner Pumpen für den Gebrauch im Haus- und Gartenbereich ist nicht nur die Anschlußmöglichkeit an einen einphasigen Netzanschluß, sondern auch die in Zwang zu einer äußerst kostengünstigen,und kompakten Bauweise zu berücksichtigen.

Die DE-B-2 407 109 offenbart eine Pumpe, bei der ein Pumpenrad mit sich geradlinig radial nach außen erstreckenden Flügeln versehen ist. Die Flügel sind flexibel gestaltet, so daß sie sich bei Anlauf der Pumpe entgegen einer jeweiligen Drehrichtung nach hinten krümmen. Diese Drehrichtung ist nicht vorgegeben, sondern sowohl bei Links- als auch bei Rechtslauf findet eine Krümmung der Pumpenflügel statt - und zwar jeweils in entgegengesetzte Richtung.

Die US-A-3,510,229 gestattet ebenfalls einen Links- und Rechtslauf der Pumpe. Durch die Anlage der Pumpenschaufeln an einen zentralen Rotationskörper ist lediglich eine Drehrichtung als nicht pumpend ausgewiesen, die Rotation in dieser Richtung allerdings nicht unterbunden. Die Pumpenflügel befinden sich in aufgestellter, radialer Ausrichtung in ihrer Betriebsstellung zur Bewirkung des Pumpvorganges. Die FR-A-2 138 083 befaßt sich mit dem Problem der Begrenzung von Pumpenflügelbewegungen durch einen Korridor für die Bewegung ausbildende Anschläge. Eine Pumpendrehrichtung wird dabei nicht ausgeschlossen, daher vermag diese Schrift die erfindungsgemäße Problemstellung nicht vorwegzunehmen und legt die gefundene Problemlösung nicht nahe.

Aufgabe der Erfindung ist es daher, eine Kreiselpumpe zu schaffen, die sich durch eine einfache und preiswerte Fertigung auszeichnet und eine kompakte und robuste Ausführung ohne wesentliche Einbußen im Gesamtwirkungsgrad schafft.

Die erfindungsgemäße Lösung nach Anspruch 1 sieht vor, als Antrieb einen Einphasen-Synchronmotor mit Permanentmagnetrotor ohne zusätzliche Hilfswicklung zu verwenden und die Anlaufrichtung eines solchen Motors durch die Reaktion des Laufrades festzulegen. Dies wird mit dem Kunstgriff ermöglicht, die spiralförmigen Laufradschaufeln in der Weise elastisch-federnd auszubilden, so daß sie sich beim Anlaufen des Einphasen-Synchronmotors in Gegenrichtung zur vorgegebenen Drehrichtung des spiralförmigen Laufrades in radialer Länge aufspreizen. Da einerseits bei einem solchen Einphasen-Synchronmotor die Drehrichtung des Läufers anlaufbedingt "offen" ist, andererseits bei einem spiralförmig ausgebildeten Laufrad nur dann ein brauchbarer hydraulischer Wirkungsgrad erzielt werden kann, wenn die "richtige" Drehrichtung des Laufrades eingehalten wird, sieht die Erfindung vor, daß das Laufrad selbst die "richtige" Drehrichtung auswählt. Läuft der Motor zunächst gegen die richtige Drehrichtung an oder pendelt er im Anlaut gegen die richtige Drehrichtung, so stellen sich die Laufradschaufeln auf, wodurch der Wasserwiderstand wesentlich erhöht und der Motor abgebremst wird. Mit der Tendenz des Einphasen-Synchronmotors zum Anlauf-Pendeln und der vom Laufrad bestimmten Vorzugsrichtung wird der Motor gezwungen, in der richtigen Drehrichtung anzulaufen.

Weitere Einzelheiten und Vorteile der Erfindung ergeben sich aus der nachfolgenden Beschreibung und der Zeichnung. In der Zeichnung zeigen:
- Fig. 1: Längsschnitt durch eine Kreiselpumpe,
- Fig. 2: Draufsicht auf Motor und Pumpenrad der Kreiselpumpe nach Fig 1 (ohne Motor- und Pumpengehäuse),
- Fig. 3: (Schnitt-) Ansicht nach Linie III-III in Fig. 2,
- Fig. 4: Seitenansicht von Rotor und Laufrad der Kreiselpumpe gemäß Fig. 1 bis 3, in axial auseinandergezogener Zuordnung,
- Fig. 5: Schnitt nach Linie V-V in Fig. 4,
- Fig. 6: eine weitere Ausführungsform eines Laufrades in einer Schnittansicht entsprechend der Fig.5 und
- Fig. 7: Ansicht einer dritten Ausführungsform eines Laufrades in Schnittansicht entsprechend Fig. 5 und 6 zusammen mit einem zugehörigen Pumpengehäuse.

Die in Fig. 1 als ganzes im Längsschnitt dargestellte und mit 1 bezeichnete Kreiselpumpe umfaßt einen Einphasen-lnduktionsmotor 2 mit einem außenliegenden Stator 3 und einem innenliegenden drehbar gelagerten Permanentmagnetrotor 4, der axial mit einem Laufrad 5 eines Pumpenteils 6 verbunden und zwischen zwei Lagern, nämlich einem motorseitigen Stecklager 7 und einem pumpenseitigen Stecklager 8 gelagert ist. Letzteres ist in einem Spiralgehäuse 9 des Pumpenteils 6 gehalten, und zwar zentral in einem axialen Einlauf in Form eines Saugkanals 10, durch den die zu pumpende Flüssigkeit, etwa das Wasser eines Springbrunnens mit Hilfe des Laufrades 5 zentrifugal zu einem Auslauf in Form eines Druckstutzens 11 bewegt wird, der mit einer leicht konischen Aufweitung diffusorartig ausgebildet ist, um aus der Strömungsenergie der Flüssigkeit in der Pumpe möglichst verlustarm einen höheren Druck rückzugewinnen.

Der Elektromotor 2 der Kreiselpumpe ist ein Einphasen-Synchronmotor, wobei der Permanentmagnetrotor auf die Überleitung von Strom auf den Rotor und damit auf Bürsten, Schleifringe und Kommutatoren zu verzichten erlaubt. Damit wird das Grundkonzept eines Spaltrohrmotors mit einem Spaltrohr 12 möglich, welches den Rotor 4 und das Stecklager 7 wasserdicht umgibt und zum Pumpenteil 6 hin nach außen hin einer ringförmigen Stirnwand in einen äußeren Teil eines Pumpengehäuses übergeht. Denn nur der Stator 3 ist an eine Wechselspannungszufuhr angeschlossen, dabei allerdings von innen und außen durch Spaltrohr 12 und Außengehäuse 13 gekapselt und im übrigen noch in den freibleibenden Bereichen mit Epoxidharz ausgegossen, so daß eine hohe elektrische Sicherheit gewährleistet ist.

Ersichtlich ist diese Ausführungsform eines Einphasen-Induktionsmotors nicht nur elektrisch überaus sicher, sondern auch im Hinblick auf Kreiselpumpen montagefreundlich, da der Rotor 4 und das Laufrad 5 von der dem Pumpenteil 6 zugewandten offenen Seite des Spaltrohrs 12 eingesteckt werden können, um danach das Spiralgehäuse gleichfalls in axialer Richtung aufzusetzen. Bei bevorzugter Ausführung des Gehäuses in Kunststoff mit der Möglichkeit der Verwendung weitgehend schraubfreier Verbindungen, insbesondere der Möglichkeit von Steck- und Rastverbindungen ergibt sich eine äußerst leichte und schnelle Montage.

Aus Fig. 2 und 3 ist hinsichtlich des Aufbaus des Stators 3 noch näher ersichtlich, daß dieser einen Blechpaket 14 in U-Form mit zwei langgestreckten Schenkeln 15, 16 umfaßt, die jeweils eine Wicklungshälfte 17, 18 der Motorwicklung tragen und endseitig eine im wesentlichen zylindrische Öffnung umgreifen, innerhalb der sich (das nicht dargestellte Spaltrohr 12) und der Rotor 4 befindet. Aus Fig. 3 ist erkennbar, daß das Blechpaket 14 den Rotor nicht mit exakt kreiszylindrischen Polschuhflächen umgibt, sondern mit einander gegenüberliegenden, allerdings asymmetrisch zum Blechpaket angeordneten Bereichen 19, 20 einen Magnetspalt schafft, der eine Randlage in bezug auf die Polschuhausformung der Schenkel 15, 16 betont. Dies hat sich in bezug auf den von Haus aus kritischen Anlauf des Einphasen-Induktionsmotors bewährt, da sich der Dauermagnetrotor in Ruhe asymmentrisch ausrichtet und beim Einschalten außerhalb der indifferenten Mittellage liegt. Damit ergibt sich ein generell erleichterter Anlauf des Rotors.

Eine bestimmte Drehrichtung des Motors ist in bezug auf eine drehrichtungsabhängige Ausbildung des Pumpenteils mit richtungsbezogener Abstimmung von Laufrad 5 und Spiralgehäuse 9 zwingend erforderlich. Sicherheit in dieser Hinsicht wird gemäß der Erfindung vom Laufrad 5 her geschaffen, welches mit Laufradschaufeln 21 ausgestattet ist, die sich bei einem "falschen" Anlauf des Synchronmotors entgegen der vorgegebenen Drehrichtung elastisch aufspreizen. Die herkömmlich bei derartigen Laufrädern nicht erwünschte Verformung kann durch eine allgemeine Elastizität des Werkstoffs und/oder durch eine gezielte Querschnittsgestaltung der Laufradschaufeln insbesondere zu einem mittleren Bereich in der Nähe einer Nabe 22 konstruktiv vorgegeben werden.

Eine Sperre gegen einen "falschen" Anlauf läßt sich grundsätzlich schon dadurch erreichen, daß das beim Rückwärtslauf sich aufspreizende Laufrad einen Strömungswiderstand bildet, bei dem der Einphasen-Induktionsmotor außer Tritt fällt und in eine Pendelbewegung übergeht, aus der er dann - gebenenfalls nach weiteren Versuchen - in einen Vorwärts-Anlauf gelangt. Die Laufradschaufeln behalten dabei in jeder Drehrichtung einen Bewegungsspalt gegenüber dem Pumpengehäuse.

Das Laufrad kann aber auch in bezug auf das Spiralgehäuse 9 so ausgelegt werden, daß die Enden der Laufradschaufeln beim Aufspreizen infolge falscher Laufrichtung mit einer umfangsseitigen Innenwand 23 des Spiralgehäuses oder auch mit nach innen vorspringenden feststehenden Teilen an diesem, etwa mit rippenartigen oder flossenartigen Anschlägen 24 zusammentreffen. Letzteres ist in Fig. 7 mit einer Darstellung des Laufrads veranschaulicht, bei dem neben der schraffierten Fläche eines Laufrads 25 in gebrochenen Linien auch die aufgespreizte Form des Laufrads 25 bei Rückwärtslauf und die entsprechend gegenüber der Ruhestellung gekrümmte Form der Laufradschaufeln beim Vorwärtslauf eingezeichnet sind.

Eine Aufspreizung der Laufradschaufeln ab etwa 2 % radialer Länge, d.h. des (radialen) Abstands der Enden der Laufradschaufeln von der zugehörigen Achse kann den Strömungswiderstand im Rückwärtslauf bereits so stark erhöhen, daß der antreibende Einphasen-lnduktionsmotor keinen Synchronanlauf erreicht. Ebenso kann eine solche begrenzte Aufspreizung genügen, die Laufradschaufeln mit den Anschlägen zusammen zu bringen und damit einen "falschen" Anlauf zu stoppen. Vorzugsweise werden die Laufradschaufeln auf eine Aufspreizung von 5 bis 10 % bei Rückwärtslauf ausgelegt.

Eine elastische Ausbildung und/oder Anlenkung der Laufradschaufeln schafft nicht nur drehrichtungsabhängige, sondern auch lastabhängige Effekte. Während vorbekannte Laufradschaufeln mit starrer Sichelform (bei der fest vorgegebenen Synchrondrehzahl) nur in einem sehr begrenzten mittleren Bereich von Förderhöhe und Durchsatz gute Leistungen erbringen und einen guten Wirkungsgrad anbieten, erzielen die erfindungsgemäß nachgiebig gestalteten Laufradschaufeln über Förderhöhe und Durchsatz weite Arbeitsbereiche mit guter Leistung und hohem Wirkungsgrad. Überdies ist die vom Synchronmotor angeforderte und aufzubringende Leistung - anders als bei herkömmlichen Pumpen - über den gesamten Bereich, d.h. in dem Grenzbereich mit maximaler Förderhöhe (Durchsatz 0) ebenso wie im Grenzbereich mit maximalem Durchsatz (Förderhöhe 0) wie in mittleren Arbeitsbereichen etwa konstant und paßt sich damit der Leistungskennlinie des Synchronmotors vorzüglich an. Dies führt insgesamt zu einer sehr guten Leistungsausbeute im Rahmen der gegebenen Baugröße.

Daneben ergibt sich über den gesamten Leistungsbereich der Motorpumpe eine besondere Laufruhe. Gerade durch die durchgängig hohe, von der Pumpenbelastung nach Förderhöhe und Durchsatz wenig abhängige Motorbelastung läßt sich ein Vollast-Betrieb sicherstellen. Damit wird ein Teillastbetrieb vermieden, in dem gerade Einphasen-Synchronmotoren zu starken Schwingungen mit nach außen dringenden Vibrationen und Geräuschen neigen. Diese Eigenschaften sind gerade bei keinen und einfachen Motorpumpen der hier infrage stehenden Art herausragend.

Für den Fall, daß die elastische Ausbildung der Laufradschaufeln für ein Aufspreizen beim Rückwärtslauf zu einer unerwünscht starken Verformung beim Vorwärtslauf führt, können die Schaufeln durch Distanzstützen stabilisiert werden. In Fig. 5 sind Distanzstützen 26 veranschaulicht, die von der Nabe 22 ausgehend schwertartig in einer mittleren Radialebene verlaufen und damit die Strömung im Pumpenteil wenig beeinflußen, die Schaufeln abstützen, wenn sie sich unter Last zurückbiegen.

Eine ganz ähnliche Wrkung läßt sich mit Distanzstützen 27 bei einem Laufrad 28 gemäß Fig. 6 erzielen, die nicht an einer Laufradnabe 29, sondern als rückwärtige Flossen an Laufradschaufeln 30 ansetzen.

Wie insbesondere die Fig. 1, 2 und 4 verdeutlichen, kann die Momentenübertragung zwischen Rotor 4 und Laufrad 5 mit Hilfe einer Freilaufkupplung erfolgen, bei der eine koaxiale Zuordnung einer Steckwelle 31 und einer Mitnehmerhülse 32 rastend zusammengebracht werden, wobei die Mitnehmerhülse 32 soweit frei gegenüber der Welle 31 über einen Winkelbereich, hier von mehr als 120° zu beiden Seiten verdrehbar ist, bis eine Mitnehmernase 33 an der Hülse 32 auf der einen oder anderen Seite gegen einen Mitnehmeranschlag 34 trifft, der mit der Welle 31 umläuft. Der damit geschaffene Freilauf kann in vielen Fällen nützlich sein, den heiklen Anlauf des Einphasen-Induktionsmotors zu erleichtern, da dieser nicht unter Last erfolgt. Es hat sich allerdings gezeigt, daß durch eine geeignete Auslegung des Laufrades mit der feder-elastischen Ausbildung der Laufradschaufeln ein Anlauf - in Vorwärtsrichtung - gefördert wird, der vielfach auf einen solchen Freilauf zu verzichten ermöglicht. Letzteres ist insbesondere bei Massenprodukten unter Verwendung möglicht weniger Teile, insbesondere spritzgegossener Teile aus Kunststoff, und bei einem Zwang zur einfachen Montage und kurzen Montagezeiten ein wesentlicher Fertigungsvorteil.

## Patentansprüche

1. Kreiselpumpe (1), insbesondere für Springbrunnen und Aquarien, bei der ein Elektromotor (2) und eine Pumpe koaxial zueinander angeordnet sind, wobei der Elektromotor als Einphasen-Synchronmotor mit einem Permanentmagnetrotor (4) ausgebildet und mit einem offenen Laufrad (5) der Pumpe mit sich von einer Nabe nach außen erstreckenden Laufradschaufeln (21;30) verbunden ist, **dadurch ge****kennzeichnet,** daß die Laufradschaufeln (21;30) in Betrieb und in Ruhestellung spiralförmig bezüglich einer vorgegebenen Drehrichtung zurückgebogen und derart elastisch ausgebildet sind, daß sie sich bei einem Anlauf des Synchronmotors (2) entgegen der vorgegebenen Drehrichtung um zumindest 2 % in radialer Länge aufspreizen, wodurch eine Rotation entgegen einer gewünschten Drehrichtung gehemmt wird.

2. Kreiselpumpe nach Anspruch 1, dadurch gekennzeichnet, daß die Laufradschaufeln (21, 30) in aufgespreiztem Zustand in einem zumindest einen Bewegungsspalt belassenden Abstand vom Pumpengehäuse (9) enden.

3. Kreiselpumpe nach Anspruch 1, dadurch gekennzeichnet, daß die aufgestellten Laufradschaufeln (21, 30) die in radialer Richtung angeordnete Innenwand (23) des Pumpengehäuses berühren.

4. Kreiselpumpe nach Anspruch 3, dadurch gekennzeichnet, daß die Innenwand (23) mit zumindest einem Anschlag (24) für die sich aufstellenden Laufradschaufeln (21, 30) versehen ist.

5. Kreiselpumpe nach einem der Ansprüche 2 bis 4, dadurch gekennzeichnet, daß das Laufrad (5, 28) zwischen den Laufradschaufeln Distanzstützen (26, 27) aufweist.

6. Kreiselpumpe nach Anspruch 5, dadurch gekennzeichnet, daß die Distanzstützen (26, 27) schwertförmig mit einer den Laufradschaufeln angepaßten Kontur ausgebildet sind.

7. Kreiselpumpe nach Anspruch 5 oder 6, dadurch gekennzeichnet, daß die Distanzstützen (26) von der Nabe (22) des Laufrades (5) aus vorwiegend radial nach außen verlaufen.

8. Kreiselpumpe nach Anspruch 5, dadurch gekennzeichnet, daß die Distanzstützen (27) an den Laufradschaufeln (30) angeordnet sind und sich von diesen in Umlaufrichtung nachlaufend erstrecken.

9. Kreiselpumpe nach Anspruch 8, dadurch gekennzeichnet, daß die Distanzstützen (26, 27) flächig ausgebildet sind und in einer Bewegungsebene des Laufrads liegen.

10. Kreiselpumpe nach einem der Ansprüche 1 bis 9, gekennzeichnet durch eine einen winkelbegrenzten Freilauf gewährende Freilaufkupplung (31, 32, 33, 34) zwischen Laufrad (5) und Rotor (4).

11. Kreiselpumpe nach Anspruch 10, dadurch gekennzeichnet, daß der Freilauf mehr als 120° zu beiden Seiten beträgt.

12. Kreiselpumpe nach einem der Ansprüche 1 bis 11, dadurch gekennzeichnet, daß das Pumpengehäuse als Spiralgehäuse (9) ausgebildet ist.

13. Kreiselpumpe nach einem der Ansprüche 1 bis 12, dadurch gekennzeichnet, daß ein Spaltrohr (12) den Rotor (4) und den Stator (3) des Einphasen-Synchronmotors voneinander trennt, wobei der Rotor (4) zusammen mit der Pumpe (6) in einem gemeinsamen Naßbereich liegt.

## Claims

1. A centrifugal pump (1), especially for fountains and aquaria, in which an electric motor (2) and a pump are disposed coaxially in respect of each other, the electric motor being constructed as a single-phase synchronous motor with a permanent magnet rotor (4) and being connected to an open pump impeller (5) having paddles (21, 30) extending outwardly from a hub, characterised in that the impeller paddles (21, 30) are, in operation and when at rest, curved backwardly in a spiral in respect of a predetermined direction of rotation and are of such a elastic construction that when the synchronous motor (2) is started, they spread out by at least 2% in radial length against the predetermined direction of rotation so that rotation against a desired direction of rotation is inhibited.

2. A centrifugal pump according to Claim 1, characterised in that the impeller paddles (21, 30), when in the spread out condition, end at a distance from the pump housing (9) which at least leaves a gap for movement.

3. A centrifugal pump according to Claim 1, characterised in that the straightened out impeller paddles (21, 30) contact the radially disposed inside wall (23) of the pump housing.

4. A centrifugal pump according to Claim 3, characterised in that the inside wall (23) is provided with at least one abutment (24) for the impeller paddles (21, 30) which are straightening themselves out.

5. A centrifugal pump according to one of Claims 2 to 4, characterised in that the impeller (5, 28) has spacers (26, 27) between the impeller paddles.

6. A centrifugal pump according to Claim 5, characterised in that the spacers (26, 27) are sword-shaped and have a contour adapted to the impeller paddles.

7. A centrifugal pump according to Claim 5 or 6, characterised in that the spacers (26) extend mainly radially outwardly from the hub (22) of the impeller (5).

8. A centrifugal pump according to Claim 5, characterised in that the spacers (27) are disposed on the impeller paddles (30) and extend from these to trail in the direction of rotation.

9. A centrifugal pump according to Claim 8, characterised in that the spacers (26, 27) are of flat construction and are disposed in a plane of impeller movement.

10. A centrifugal pump according to one of Claims 1 to 9, characterised by, between impeller (5) and rotor (4), a freewheel coupling (31, 32, 33, 34) which allows angularly-limited freewheeling.

11. A centrifugal pump according to Claim 10, characterised in that the freewheeling amounts to more than 120° both ways.

12. A centrifugal pump according to one of Claims 1 to 11, characterised in that the pump housing is constructed as a spiral housing (9).

13. A centrifugal pump according to one of Claims 1 to 12, characterised in that a can (12) separates the rotor (4) and the stator (3) of the single phase synchronous motor from each other, the rotor (4) being disposed in a common wet area together with the pump (6).

## Revendications

1. Pompe centrifuge (1), notamment pour jets d'eaux de fontaines et aquariums, dans laquelle un moteur électrique (2) et une pompe sont montés coaxialement, le moteur électrique étant construit comme moteur synchrone monophasé avec rotor à aimant permanent (4) et étant relié à une roue mobile ouverte (5) de la pompe comportant des aubes de roue mobile (21; 30) s'étendant vers l'extérieur depuis un moyeu, caractérisée en ce que les aubes de roue mobile (21; 30), en fonctionnement et au repos, sont incurvées vers l'arrière en forme de spirale par rapport à un sens de rotation prédéfini et sont construites de manière élastique de telle sorte que, lors d'un démarrage du moteur synchrone (2) dans un sens opposé au sens de rotation prédéfini, elles se déploient d'au moins 2% en direction radiale, ce qui empêche une rotation contraire à un sens de rotation souhaité.

2. Pompe centrifuge suivant la revendication 1, caractérisée en ce que les aubes de roue (21; 30) se terminent à l'état déployé à une distance de la volute de pompe (9) laissant au moins un interstice de mouvement.

3. Pompe centrifuge suivant la revendication 1, caractérisée en ce que les ailettes de roues (21; 30) redressées entrent en contact avec la paroi intérieure (23) disposée en direction radiale de la volute de pompe.

4. Pompe centrifuge suivant la revendication 3, caractérisée en ce que la paroi intérieure (23) est pourvue d'au moins une butée (24) pour les ailettes de roue (21; 30) qui se redressent.

5. Pompe centrifuge suivant l'une quelconque des revendications 2 à 4, caractérisée en ce que la roue (5, 28) présente des organes d'entretoisement (26, 27) entre les aubes de roue.

6. Pompe centrifuge suivant la revendication 5, caractérisée en ce que les organes d'entretoisement (26, 27) ont la forme de dérives ayant un contour adapté aux aubes de roue.

7. Pompe centrifuge suivant la revendication 5 ou 6, caractérisée en ce que les organes d'entretoisement (26) s'étendent principalement radialement vers l'extérieur depuis le moyeu (22) de la roue (5).

8. Pompe centrifuge suivant la revendication 5, caractérisée en ce que les organes d'entretoisement (27) sont disposés sur les aubes de roue (30) et s'étendent radialement à partir de celles-ci dans le sens de rotation.

9. Pompe centrifuge suivant la revendication 8, caractérisée en ce que les organes d'entretoisement (26, 27) sont de forme plate et sont disposés dans un plan de mouvement de la roue.

10. Pompe centrifuge suivant l'une quelconque des revendications 1 à 9, caractérisée par un accouplement à roue libre (31, 32, 33, 34) entre la roue (5) et le rotor (4) autorisant un fonctionnement en roue libre limité à une plage angulaire.

11. Pompe centrifuge suivant la revendication 10, caractérisée en ce que le fonctionnement en roue libre s'étend sur plus de 120° de chaque côté.

12. Pompe centrifuge suivant l'une quelconque des revendications 1 à 11, caractérisée en ce que le corps de pompe est construit comme une volute de pompe (9).

13. Pompe centrifuge suivant l'une quelconque des revendications 1 à 12, caractérisée en ce qu'une gaine (12) sépare l'un de l'autre le rotor (4) et le stator (3) du moteur synchrone monophasé, le rotor (4) se trouvant avec la pompe (6) dans une zone mouillée commune.
